# FASCICULE DE BREVET EUROPEEN

(11) **EP 1 936 121 B1**
(45) Date de publication et mention de la délivrance du brevet: **02.05.2012**
(21) Numéro de dépôt: 06292026.9
(22) Date de dépôt: 22.12.2006
(51) Int. Cl.: F01D 17/16, F04D 29/54, F04D 29/64, F04D 29/56, F01D 9/04, F01D 25/24

(54) **Calage angulaire d'aubes de redresseur de turbomachine**
Winkelfixierung für Leitschaufeln von Turbomachinen
Angular setting of turbomachine stator vanes.

(43) Date de publication de la demande: 25.06.2008
(73) Titulaire: Techspace Aero, 4041 Milmort - Herstal (BE)
(72) Inventeur: Depaepe, David Robert Gilbert, 4040 Herstal (BE); Ernst, Philippe, 4700 Eupen (BE)
(74) Mandataire: Ramey, Daniel

(56) Documents cités:
- EP-A1- 0 953 729
- US-A- 2 755 064
- US-A- 4 643 636

## Description

La présente invention concerne des aubes de redresseur pour turbomachine, telle en particulier qu'un turboréacteur d'avion.

De façon connue, une aube de redresseur comprend une pale, raccordée à son extrémité radialement externe à une plate-forme, avec une tige filetée qui s'étend radialement vers l'extérieur depuis la plate-forme. Les bords amont et aval de la plate-forme sont engagés dans une rainure annulaire formée dans la surface interne d'un carter sensiblement cylindrique, la tige étant insérée dans un orifice du fond de la rainure. L'aube ainsi positionnée est calée angulairement par butée de la plate-forme sur les flancs de la rainure. Un écrou est vissé sur la tige filetée pour fixer l'aube sur le carter. Le serrage de l'écrou sur le carter permet de maintenir l'aube de redresseur dans une position fixe afin que celle-ci assure au mieux sa fonction de redressement du flux d'air circulant dans la turbomachine.

Dans la technique actuelle, pour positionner la plate-forme de l'aube dans la rainure, la largeur nominale de la plate-forme, c'est-à-dire sa dimension nominale dans le plan longitudinal de la turbomachine, est inférieure à la largeur nominale de la rainure, ce qui induit un jeu minimal de la plate-forme montée dans la rainure. Le serrage de l'écrou de fixation engendre un décalage angulaire de la plateforme de l'aube lequel est plus ou moins important du fait des tolérances de fabrication de la rainure du carter et de la plate-forme. La pale de l'aube se retrouve ainsi décalée angulairement par rapport à sa position théorique et n'assure donc plus de façon optimale le redressement du flux d'air traversant la turbomachine. Le décalage angulaire de plusieurs aubes de redresseur peut ainsi conduire à une perte de rendement et d'efficacité de la turbomachine.

Actuellement, le calage angulaire des aubes de redresseur sur la carter nécessite des moyens importants en terme d'outillage et de contrôle ce qui rend d'autant plus coûteuse et longue cette phase de montage. La diminution des tolérances de fabrication des plates-formes des aubes et des rainures du carter n'est pas une solution envisageable dans la mesure où cela augmenterait considérablement les coûts de fabrication.

Il est donc important d'améliorer le positionnement angulaire de l'aube dans la rainure afin d'assurer un positionnement optimal de la pale de l'aube par rapport à l'écoulement d'air, tout en conservant les mêmes tolérances de fabrication.

Le document US-A2-2,755,064 décrit des aubes de redresseur qui comprennent des plates-formes à contour non circulaire, logées dans des orifices ayant une forme conjuguée de celle des plates-formes, qui sont pratiqués dans un anneau monté fixe dans une gorge d'un carter, ce montage permettant de donner une orientation prédéterminée aux aubes de redresseur mais ne prenant en compte les variations dues aux tolérances de fabrication des aubes, des anneaux et des gorges du carter.

L'invention se propose d'améliorer le calage angulaire de l'aube dans la rainure de façon simple, efficace et économique.

Elle propose à cet effet une aube de redresseur pour turbomachine, comprenant une plate-forme agencée à une extrémité radialement externe de l'aube et destinée à être engagée dans une rainure annulaire d'une surface interne d'un carter, et une tige filetée s'étendant radialement vers l'extérieur depuis la plate-forme et destinée à passer à travers un orifice du carter pour recevoir un écrou de fixation extérieur au carter, caractérisée en ce que les bords amont et aval de la plate-forme comprennent chacun une saillie s'étendant dans le plan de la plate-forme pour limiter la rotation de la plate-forme dans la rainure lors du serrage de l'écrou vissé sur la tige filetée.

La réalisation de saillies sur les bords amont et aval de la plate-forme permet d'engager dans la rainure du carter, une plateforme dont la largeur nominale est égale à la largeur nominale de la rainure.

Par conséquent, il n'y a plus de jeu minimal entre la plate-forme et la rainure. Le décalage angulaire entre ces deux pièces après vissage de l'écrou est réduit et est uniquement fonction des tolérances de fabrication. L'invention permet donc d'améliorer le positionnement de l'aube tout en conservant les mêmes tolérances de fabrication.

Avantageusement, la plate-forme est sensiblement rectangulaire et une saillie est située à une extrémité du bord amont de la plate-forme et l'autre saillie est sensiblement symétrique de la première par rapport au centre de la plate-forme.

Le positionnement des saillies à des extrémités opposées de la plate-forme permet d'avoir un couple de serrage optimal lors du vissage de l'écrou sur la tige filetée tout en évitant tout phénomène de marquage par matage des pièces.

Selon une autre caractéristique de l'invention, les saillies sont formées aux extrémités des bords de la plate-forme qui sont destinées à venir en appui sur les flancs de la rainure lors du serrage de l'écrou de fixation.

Dans un mode de réalisation préféré de l'invention, les saillies sont de forme sensiblement rectangulaire et ont une dimension, en direction des flancs de la rainure, définie en fonction du jeu nécessaire au montage de la plate-forme dans la rainure en tenant compte des tolérances sur la largeur de la rainure et de la plate forme.

Dans une variante de l'invention, la tige filetée est reliée à une partie centrale de la plate-forme formant une surépaisseur par rapport aux bords amont et aval de la plate forme, la partie en surépaisseur pouvant former une zone circulaire centrée sur l'axe de la tige.

Les saillies et la surépaisseur de la plate-forme peuvent être réalisées par exemple par usinage.

L'invention concerne également une turbomachine, telle qu'un turboréacteur d'avion, caractérisée en ce qu'elle comprend des aubes de redresseur du type décrit ci-dessus.

D'autres avantages et caractéristiques de l'invention apparaîtront à la lecture de la description suivante faite à titre d'exemple non limitatif et en référence aux dessins annexés dans lesquels :
- la figure 1 est une vue schématique partielle en coupe illustrant le montage d'une aube de redresseur dans une rainure d'un carter ;
- la figure 2 est une vue schématique de dessus d'une aube de redresseur fixée dans une rainure du carter et illustrant le décalage angulaire de l'aube lors du serrage dans la technique antérieure ;
- la figure 3 est une vue schématique en perspective d'une aube de redresseur selon l'invention ;
- les figures 4 et 5 sont des vues schématiques de dessus d'une plate-forme d'une aube selon l'invention dans deux cas de figure.

On se réfère tout d'abord à la figure 1 qui représente une alternance d'aubes mobiles 10 et d'aubes fixes 12 telle qu'on peut, par exemple, la trouver dans un compresseur d'une turbomachine. Les aubes mobiles 10 sont reliées dans leur partie radialement interne à un rotor, les aubes fixes étant fixées à un carter dans leur partie radialement interne et radialement externe.

Une aube fixe comprend une plate-forme 14 sensiblement rectangulaire raccordant l'extrémité radialement externe d'une pale 16 à une tige filetée 18 s'étendant radialement vers l'extérieur depuis la plate-forme. La plate-forme 14 est engagée dans une rainure annulaire 20 de la surface interne d'un carter à géométrie de révolution 22 et maintenue fixe dans la rainure grâce à la tige 18 laquelle est insérée dans un orifice radial 24 du carter 22. Des écrous 26 de fixation sont vissés sur les tiges 18 pour assurer le serrage de l'aube sur le carter 22.

Lors du fonctionnement de la turbomachine, les aubes mobiles et les aubes fixes coopèrent pour faire passer l'air à travers les différentes parties du moteur. Les aubes fixes (encore appelées aubes de redresseur) ont pour fonction de redresser le flux d'air circulant dans la turbomachine. Ainsi, l'orientation des pales 16 des aubes 12 de redresseur par rapport à l'écoulement d'air est essentielle pour assurer un fonctionnement optimal de la turbomachine.

Dans la technique connue, représentée en figure 2, un jeu minimal doit être prévu entre la rainure 20 et la plate-forme 14 afin de garantir l'insertion de la plate-forme 14 de l'aube dans la rainure 20. Pour cela, la largeur nominale de la plate-forme, c'est-à-dire sa dimension nominale selon l'axe de la turbomachine doit être obligatoirement inférieure à la largeur nominale de la rainure 20. L'aube 12 ainsi montée, après serrage de l'écrou 26 sur le carter, présente un décalage angulaire dans la rainure 20. Ce décalage est plus ou moins important selon que la largeur réelle de la plate-forme et la largeur réelle de la rainure sont en limite supérieure ou inférieure de tolérances de fabrication. Afin d'assurer un calage angulaire correct des redresseurs, des moyens importants en terme d'outillage et de contrôle de l'orientation des plates-formes des aubes sont nécessaires, rendant ainsi coûteuse et longue l'opération de montage des aubes redresseur.

Comme représenté aux figures 3 à 5, l'invention propose, pour réduire le décalage angulaire des aubes de redresseur au montage, de former des saillies 28 aux extrémités des bords amont et aval de la plate-forme, ces saillies s'étendant dans le plan de la plate-forme.

Ces saillies 28 sont de forme sensiblement rectangulaire dans le mode de réalisation des figures 3 à 5 et sont placées à deux sommets de la plate-forme 14, de façon symétrique par rapport au centre de la plate-forme 14. Ces deux sommets sont ceux qui viennent s'appuyer sur les flancs de la rainure lorsque le serrage de l'écrou de fixation fait tourner la plate-forme de l'aube dans la rainure, et les saillies sont aux extrémités des bords amont et aval de la plate-forme qui partent de ces deux sommets. Un tel placement des saillies permet d'avoir un couple de serrage maximum au niveau de l'écrou de fixation de l'aube lorsque les saillies viennent en appui sur les flancs de la rainure.

La réalisation de saillies 28 aux extrémités des bords amont et aval de la plate-forme permet de dimensionner la plate-forme 14 de l'aube 12 de manière à ce que sa largeur nominale soit égale à la largeur nominale de la rainure 20. Deux cas peuvent être distingués selon que, en raison des tolérances de fabrication des pièces, la largeur réelle de la plate-forme est inférieure ou supérieure à la largeur réelle de la rainure.

En figure 4 est représenté le cas où la largeur réelle de la plate-forme 14 est supérieure à la largeur réelle de la rainure 20. La rotation de l'aube 12 dans le sens inverse à celui du serrage permet de réduire l'encombrement axial de la plate-forme 14 de manière à ce qu'il soit inférieur à la largeur réelle de la rainure 20. L'insertion de la plateforme 14 dans la rainure 20 peut ainsi être effectuée.

En figure 5, est représenté le cas où la largeur réelle de la plate-forme est inférieure à la largeur réelle de la rainure 20. L'insertion de la plate-forme 14 dans la rainure 20 ne présente aucune difficulté et on se retrouve alors dans une configuration de montage similaire à celle de l'art antérieur.

Dans les deux cas, présentés ci-dessus, on obtient une réduction du décalage angulaire maximum de l'aube par rapport à la position théorique. Cette réduction est supérieure à 50 % par rapport à une plate-forme sans saillies, tout en conservant les mêmes tolérances de fabrication que dans l'art antérieur. L'invention permet également qu'une aube dont la largeur réelle de la plate-forme est égale à la largeur nominale de la rainure, ne présente aucun décalage angulaire au serrage de l'écrou de fixation, ce qui est impossible avec une aube de l'art antérieur.

Les dimensions des saillies 28 doivent être choisies en fonction des tolérances de fabrication des pièces de telle façon que l'insertion de la plate-forme 14 dans la rainure 20 soit toujours possible. En particulier, pour éviter de créer des zones de contraintes supplémentaires, il est important que la longueur des saillies 28 soit suffisante pour que les contacts entre la plate-forme 14 et la rainure 20 soient réalisés au niveau des saillies 28 et non pas au niveau des sommets de la plate-forme 14 qui ne comprennent pas de saillie.

Les deux saillies de la plate-forme peuvent avoir la même largeur ou dimension dans le plan longitudinal de la turbomachine, définie en fonction du jeu nécessaire au montage de la plate-forme dans la rainure en tenant compte des tolérances sur la largeur de la rainure et de la plate forme.

Dans le mode de réalisation de l'invention représenté aux dessins, la largeur de chaque saillie est de l'ordre de 0,2 à 0,3 mm et sa longueur est de l'ordre de 5 mm. Ces dimensions sont données à titre indicatif pour une plate-forme et une rainure de largeur nominale d'environ 50 mm, la dimension latérale de la plate-forme étant d'environ 30 mm.

Avantageusement, la plate-forme comprend une partie 30 en surépaisseur, formant une zone circulaire, centrée sur l'axe de la tige filetée 18. Le contact entre la plate-forme 14 et le carter 22 est ainsi limité à la partie 30 en surépaisseur et ne s'étend pas jusqu'aux bords amont et aval de la plate-forme, ce qui permet de diminuer les contraintes sur le bord d'attaque 32 et le bord de fuite 34 de la pale 16 qui sont dues au serrage de la tige filetée 18 sur le carter 22.

Les saillies ainsi que la surépaisseur de la plate-forme peuvent être réalisés par usinage.

L'invention est donc particulièrement intéressante en ce qu'elle permet d'améliorer le positionnement initial d'une aube dans une rainure d'un carter, tout en conservant les mêmes tolérances de fabrication.

L'invention précédemment décrite peut être utilisée dans tous les compartiments de la turbomachine nécessitant une fixation angulaire précise des aubes de redresseur. L'invention n'est pas limitée à la seule forme de saillie décrite et représentée et d'autres formes peuvent être également envisagées dans le cadre des caractéristiques techniques de l'invention telle que revendiquée.

## Revendications

1. Aube (12) de redresseur pour turbomachine, comprenant une plate-forme (14) agencée à une extrémité radialement externe de l'aube (12) et destinée à être engagée dans une rainure (20) annulaire d'une surface interne d'un carter, et une tige filetée (18) s'étendant radialement vers l'extérieur depuis la plate-forme (14) et destinée à passer à travers un orifice (24) du carter pour recevoir un écrou (26) de fixation extérieur au carter, **caractérisée en ce que** les bords amont et aval de la plate-forme (14) comprennent chacun une saillie (28) s'étendant dans le plan de la plate-forme (14) pour limiter la rotation de la plate-forme (14) dans la rainure (20) lors du serrage de l'écrou (26) vissé sur la tige filetée (18).

2. Aube selon la revendication 1, **caractérisée en ce que** la plate-forme (14) est de forme sensiblement rectangulaire et une saillie (28) est située à une extrémité du bord amont de la plate-forme (14) et l'autre saillie (28) est sensiblement symétrique de la première par rapport au centre de la plate-forme (14).

3. Aube selon la revendication 1 ou 2, **caractérisée en ce que** les saillies (28) sont formées aux extrémités des bords de la plate-forme qui sont destinées à venir en appui sur les flancs de la rainure (20) lors du serrage de l'écrou (26) de fixation.

4. Aube selon l'une des revendications précédentes, **caractérisée en ce que** les saillies (28) sont de forme sensiblement rectangulaire.

5. Aube selon l'une des revendications 1 à 4, **caractérisée en ce que** les saillies (28) ont une dimension, en direction des flancs de la rainure, définie en fonction du jeu nécessaire au montage de la plate-forme dans la rainure en tenant compte des tolérances sur la largeur de la rainure (20) et de la plate forme (14).

6. Aube selon l'une des revendications précédentes, **caractérisée en ce** la tige filetée (18) est reliée à une partie centrale de la plate-forme (14) formant une surépaisseur (30) par rapport aux bords amont et aval de la plate-forme (14).

7. Aube selon la revendication 6, **caractérisée en ce que** la partie en surépaisseur (30) forme une zone circulaire centrée sur l'axe de la tige (18).

8. Aube selon la revendication 6 ou 7, **caractérisée en ce que** les saillies (28) et la surépaisseur (30) de la plate-forme (14) sont réalisées par usinage.

9. Turbomachine, telle qu'un turboréacteur d'avion, **caractérisée en ce qu'**elle comprend des aubes (12) de redresseur selon l'une des revendications précédentes.

## Claims

1. A straightener blade (12) for a turbomachine, comprising a platform (14) arranged at a radially external end of the blade (12) and adapted to be engaged in a annular groove (20) of an inner surface of a housing, and a lead screw (18) radially extending outwardly from the platform (14) and adapted to pass through a port (24) of the housing in order to receive a fixing nut (26) external to the housing, **characterised in that** the upstream and downstream edges of the platform (14) each comprise a protrusion (28) extending in the plan of the platform (14) to limit the rotation of the platform (14) in the groove (20) when nut (26) screwed on the lead screw (18) is tightened.

2. A blade according to claim 1, **characterised in that** the platform (14) is substantially rectangular and one protrusion (28) is located at an end of the upstream edge of the platform (14), and the other one (28) is substantially symmetrical to the first one relative to the centre of the platform (14).

3. A blade according to claim 1 or claim 2, **characterised in that** the protrusions (28) are formed on the edge-ends of the platform which are adapted to rest on the flanks of the groove (20) when the fixing nut (26) is tightened.

4. A blade according to any preceding claim, **characterised in that** the protrusions (28) are substantially rectangular shaped.

5. A blade according to one of claims 1 to 4, **characterised in that** the protrusions (28) have a dimension toward the flanks of the groove defined according to the backlash required for fitting the platform in the groove taking tolerances of the width of the groove (20) and platform (14) into account.

6. A blade according to any preceding claim, **characterised in that** the lead screw (18) is connected to a centre part of the platform (14) forming an oversized portion (30) relative to upstream and downstream edges of the platform (14).

7. A blade according to claim 6, **characterised in that** the oversized portion (30) forms a circular area centred on the axe of the screw (18).

8. A blade according to claim 6 or claim 7, **characterised in that** the protrusions (28) and the oversized portion (30) of the platform (14) are provided by machining.

9. A turbomachine, such as a plane turbo-jet, **characterised in that** it comprises straightener blades (12) according to any preceding claim.

## Patentansprüche

1. Leitschaufel (12) eines Leitapparats für Turbomaschinen, enthaltend eine Plattform (14), die an einem radial äußeren Ende der Leitschaufel (12) angeordnet und dazu bestimmt ist, in eine Ringnut (20) einer Innenfläche eines Gehäuses einzugreifen, sowie einen Gewindestab (18), der sich ausgehend von der Plattform (14) radial nach außen erstreckt und dazu bestimmt ist, durch eine Öffnung (24) des Gehäuses zu treten, um eine außerhalb des Gehäuses liegende Befestigungsmutter (26) aufzunehmen, **dadurch gekennzeichnet, dass** die stromaufwärtige und die stromabwärtige Randkante der Plattform (14) jeweils einen Vorsprung (28) aufweisen, der sich in der Ebene der Plattform (14) erstreckt, um die Drehung der Plattform (14) in der Nut (20) beim Anziehen der auf den Gewindestab (18) aufgeschraubten Mutter (26) zu begrenzen.

2. Leitschaufel nach Anspruch 1, **dadurch gekennzeichnet, dass** die Plattform (14) im wesentlichen rechteckförmig ist und dass ein Vorsprung (28) sich an einem Ende der stromaufwärtigen Randkante der Plattform (14) befindet und der andere Vorsprung (28) bezüglich der Mitte der Plattform (14) im wesentlichen symmetrisch zum ersten Vorsprung ausgeführt ist.

3. Leitschaufel nach Anspruch 1 oder 2, **dadurch gekennzeichnet, dass** die Vorsprünge (28) an denjenigen Enden der Randkanten der Plattform ausgebildet sind, die dazu bestimmt sind, beim Anziehen der Befestigungsmutter (26) in Anlage an die Flanken der Nut (20) zu gelangen.

4. Leitschaufel nach einem der vorangehenden Ansprüche, **dadurch gekennzeichnet, dass** die Vorsprünge (28) im wesentlichen rechteckförmig sind.

5. Leitschaufel nach einem der Ansprüche 1 bis 4, **dadurch gekennzeichnet, dass** die Vorsprünge (28) eine Abmessung in Richtung der Flanken der Nut haben, die in Abhängigkeit vom Spiel bestimmt wird, das zum Anbringen der Plattform in der Nut erforderlich ist, wobei eine Toleranz in der Breite der Nut (20) und der Plattform (14) zu berücksichtigen ist.

6. Leitschaufel nach einem der vorangehenden Ansprüche, **dadurch gekennzeichnet, dass** der Gewindestab (18) mit einem Mittelabschnitt der Plattform (14) verbunden ist, der bezüglich der stromaufwärtigen und der stromabwärtigen Randkante der Plattform (14) eine Überdicke (30) bildet.

7. Leitschaufel nach Anspruch 6, **dadurch gekennzeichnet, dass** der Abschnitt mit Überdicke (30) einen Kreisbereich bildet, der auf die Achse des Stabs (18) zentriert ist.

8. Leitschaufel nach Anspruch 6 oder 7, **dadurch gekennzeichnet, dass** die Vorsprünge (28) und die Überdicke (30) der Plattform (14) spanend hergestellt sind.

9. Turbomaschine, wie etwa Turbostrahltriebwerk für Flugzeuge, **dadurch gekennzeichnet, dass** sie Leitschaufeln (12) nach einem der vorangehenden Ansprüche aufweist.
